# DEMANDE DE BREVET EUROPEEN

(11) **EP 1 205 135 A1**
(43) Date de publication de la demande: **15.05.2002**
(21) Numéro de dépôt: 00124519.0
(22) Date de dépôt: 09.11.2000
(51) Int. Cl.: A47F 5/11

(54) **Présentoir comportant un socle et une étagère**

(71) Demandeur: TRAMAPACK S.A., 1023 Crissier (CH)
(72) Inventeur: Gueniot Gérard, 1175 Lavigny (CH)
(74) Mandataire: WILLIAM BLANC & CIE

(57) **Abrégé**

On décrit un présentoir comportant un socle (1) et une étagère (2) montée sur ledit socle (1), ledit socle (1) comportant quatre parois (3, 4, 5, 6) se faisant face deux à deux, réunies de façon à former un pourtour de socle fermé, et une partie de couvercle (7, 7') comprenant une surface supportant l'étagère (2). Le socle est formé d'une seule plaque en matière alvéolaire pliée. Les quatre parois du socle comprennent une paroi frontale (3), une paroi arrière (6), une première paroi latérale (4) et une seconde paroi latérale (5) faisant face à la première paroi latérale (4), les parois latérales (4, 5) comportant chacune sur leur partie supérieure une partie d'extension (8, 9) formant un montant, chacune de ces parties d'extension (8, 9) comportant au moins une languette (10, 11; 12, 13) s'étendant dans la direction frontale du socle. Les languettes (10, 11; 12, 13) de chacune de ces parties d'extensions (8, 9) sont insérées de manière amovible dans des encoches correspondantes formées dans la face arrière de l'étagère (2), fixant ainsi ladite étagère (2) sur ledit socle.

## Description

La présente invention concerne un présentoir comportant un socle et une étagère montée sur ledit socle, lequel socle comporte au moins quatre parois se faisant face deux à deux, réunies de façon à former un pourtour de socle fermé, et une partie de couvercle comprenant au moins une surface supportant l'étagère.

De tels présentoirs sont généralement fabriqués en carton ondulé. Le pourtour de socle est partiellement fermé par une plaque qui comprend, sur sa surface supérieure, une cale de retenue dorsale et une cale de retenue de chaque côté, ces cales formant une niche sur trois côtés pour caler l'étagère.

Dans ce type de présentoirs, le socle est assemblé par collage, et il est nécessaire de fixer l'étagère au socle avec de la colle.

De plus, un tel présentoir est sensible à l'humidité, ce qui complique le nettoyage du sol sur lequel il repose ou rend impossible son lavage en cas de salissure.

En outre, du fait que le pourtour du socle n'est pas entièrement fermé par un couvercle, la rigidité du socle est peu satisfaisante.

De plus, un tel présentoir n'est pas démontable et réutilisable.

La présente invention vise à remédier à ces inconvénients, en fournissant un présentoir qui peut être démonté et remonté très rapidement et très facilement sans risque de dégradation. Il est avantageux de réaliser un socle pour présentoir ayant une rigidité améliorée. Il est en outre avantageux de réaliser un présentoir qui peut être en contact avec de l'eau sans se dégrader.

Le présentoir selon l'invention comporte un socle et une étagère montée sur ledit socle, ledit socle comportant au moins quatre parois se faisant face deux à deux, réunies de façon à former un pourtour de socle fermé, et une partie de couvercle comprenant au moins une surface supportant l'étagère, le socle étant formé d'une seule plaque en matière alvéolaire pliée;
les au moins quatre parois dudit socle comprennent une paroi frontale, une paroi arrière, une première paroi latérale et une seconde paroi latérale faisant face à la première paroi latérale, lesdites parois latérales comportant chacune sur leur partie supérieure une partie d'extension formant un montant, chacune de ces parties d'extension comportant au moins une languette s'étendant dans la direction frontale du socle;
lesdites languettes de chacune de ces parties d'extensions étant insérées de manière amovible dans des encoches correspondantes formées dans la face arrière de l'étagère (2), fixant ainsi ladite étagère (2) sur ledit socle.

Avantageusement, le présentoir selon l'invention peut être démonté et remonté très rapidement et très facilement sans risque de dégradation.

La paroi arrière du socle peut être constituée de deux panneau réunis par un système de languette/encoche.

Le couvercle du socle peut être réuni à la paroi arrière du socle par un système de languette/encoche, ce qui confère au socle une bonne rigidité.

L'étagère peut comprendre un cadre d'étagère constitué d'une paroi de fond et de quatre parois comportant chacun une double épaisseur de matériau, les languettes des parties d'extension du socle étant insérées dans les encoches correspondantes formées dans la face arrière de l'étagère s'étendent entre les deux épaisseurs de matériau des parois latérales de l'étagère.

Le socle ainsi que l'étagère peuvent avantageusement être en polypropylène alvéolaire, résistant ainsi à l'humidité. D'autres matériaux synthétiques pourront aussi être utilisés, tels que le polyéthylène haute densité, le polypropylène plaque pleine et le PVC.

D'autres caractéristiques, les buts et les avantages de l'invention ressortiront plus clairement de la description suivante d'un exemple de réalisation, indiqué à titre non limitatif et illustré par les dessins annexés, dans lesquels :
la Fig. 1 est une vue en perspective avant d'un présentoir selon la présente invention;
la Fig. 2 est une vue en perspective avant, avec vue en transparence, d'un socle de présentoir selon la présente invention;
la Fig. 3 est une vue arrière d'une plaque formant le socle de présentoir selon la présente invention, avant pliage.

Le présentoir représenté schématiquement à la Fig. 1 comporte un socle 1 et une étagère 2 montée sur le socle 1.

Le socle 1 représenté schématiquement à la Fig. 2 est formé d'une seule plaque en polypropylène alvéolaire pliée, représentée sur la Fig. 3 avant pliage.

En se référant maintenant aux Figures 1 et 2, le socle 1 comporte quatre parois verticales réparties en une paroi 3 frontale, une première paroi 4 latérale, une seconde paroi 5 latérale faisant face à la première paroi 4 latérale, et une paroi 6 arrière faisant face à la paroi 3 frontale.

La paroi 6 arrière du socle 1 est formée de deux panneaux 6', 6" reliés entre eux par un système de languette/encoche qui sera expliqué ci-après.

Ces parois 3, 4, 5, 6 sont ainsi réunies de façon à former un pourtour de socle fermé.

Ce socle 1 comporte également une partie de couvercle 7 fermant le pourtour de socle sur sa partie supérieure, et deux montants latéraux 8, 9 verticaux comportant chacun deux languettes 10, 11, 12, 13 s'étendant en direction de la face frontale du socle 1.

Le socle 1 est constitué d'une plaque en une seule pièce, pliée le long de bandes de pliage préformée.

Cette plaque peut être obtenue par extrusion de polypropylène et découpée selon la manière usuelle.

Cette plaque peut avoir, en section, une structure similaire à celle d'un carton ondulé.

Cette plaque constituant le socle sera maintenant décrite en détail en se référant à la Fig. 3 représentant le socle sous une forme dépliée.

La plaque en une seule pièce représentant le socle sous une forme dépliée est constituée d'un certain nombre de panneaux séparés par des bandes de pliage.

Un panneau 3', prévu pour former la paroi 3 frontale après pliage, a une forme générale rectangulaire avec un évasement sur sa partie supérieure.

Ce panneau 3' est lié, d'un côté à un panneau 4' prévu pour former la paroi latérale 4 du socle par l'intermédiaire d'une bande de pliage 14, et symétriquement de l'autre côté à un panneau 5' prévu pour former la paroi latérale 5 du socle par l'intermédiaire d'une bande de pliage 15.

Le panneau 4' est lié par l'intermédiaire d'une bande de pliage 16 à un panneau 6' du côté opposé au panneau 3', et de manière symétrique, le panneau 5' est lié par l'intermédiaire d'une bande de pliage 17 à un panneau 6" du côté opposé au panneau 3'.

La partie inférieure de la plaque constituée par les parties inférieures des panneaux 6', 4', 3', 5', 6" alignés forme un bord rectiligne de manière à ce que, après pliage de la plaque, le socle 1 ainsi obtenu ait une base lui permettant de reposer de manière stable sur une surface plane.

Les panneaux 6' et 6" ont chacun une forme générale rectangulaire, et ils ont une hauteur identiques.

Le panneau 6' comporte un bord libre du côté opposé au panneau 4' auquel il est lié et le panneau 6" comporte un bord libre du côté opposé au panneau 5' auquel il est lié.

Deux encoches 18, 19 sont formées à proximité du bord libre du panneau 6' et deux languettes 20, 21 ayant une forme et une position adaptées pour être insérées respectivement dans les encoches 18 et 19 du panneau 6' après pliage de la plaque sont formées sur le bord libre du panneau 6".

Le panneau 6' comporte, sur sa partie supérieure, un bord libre sur lequel est formé une languette 22 alors que le panneau 6" comporte, sur sa partie supérieure un bord libre sur lequel est formé une languette 23.

Le panneau 3' prévu pour former la paroi frontale 3 du socle est également lié, par l'intermédiaire d'une bande de pliage 24, à un premier panneau de couvercle 7' ayant une hauteur h destiné à servir de surface de support à l'étagère 2 après pliage, et ce premier panneau de couvercle 7' est lui même lié, par l'intermédiaire d'une bande de pliage 25, du côté opposé au panneau 3', à un second panneau de couvercle 7".

Deux encoches 26, 27, ayant une position et une forme adaptée à recevoir respectivement les languettes 22 et 23, après pliage de la plaque, sont formées dans le second panneau de couvercle 7" proche de l'extrémité du bord libre opposé au premier panneau de couvercle 7'.

Le panneau 4' comporte, sur sa partie supérieure, une partie d'extension 8 comportant un bord libre 28 s'étendant verticalement vers le haut du côté du panneau 6' et un bord libre 29 s'étendant dans une direction légèrement convergente en direction du bord libre 28 à partir d'une distance d de la bande de pliage 14, cette distance d étant égale à la hauteur h du premier panneau de couvercle 7', et à partir d'une hauteur sensiblement inférieure à la hauteur du panneau 3'.

De même, symétriquement, le panneau 5' comporte, sur sa partie supérieure, une partie d'extension 9 comportant un bord libre 30 s'étendant verticalement vers le haut du côté du panneau 6" et un bord libre 31 s'étendant dans une direction légèrement convergente en direction du bord libre 30 à partir d'une distance d de la bande de pliage 15, cette distance d étant égale à la hauteur h du premier panneau de couvercle 7', et à partir d'une hauteur sensiblement inférieure à la hauteur du panneau 3'.

Le bord libre restant sur la partie supérieure du panneau 4', est légèrement incliné en direction descendante depuis le côté du bord évasé du panneau 3' jusqu'à la base de la partie d'extension 8 du panneau 4', et de manière symétrique, le bord libre restant sur la partie supérieure du panneau 5', est légèrement incliné en direction descendante depuis le côté du bord évasé du panneau 3' jusqu'à la base de la partie d'extension 9 du panneau 5'

Toutefois, les bords libres restant sur les parties supérieures des panneaux peuvent également être parallèles à la bande de pliage 24.

La partie d'extension 8 du panneau 4' comporte une première languette inférieure 10 et une seconde languette supérieure 11 s'étendant chacune dans la direction de la partie d'extension 9 du panneau 5', légèrement inclinée vers le haut.

De même, symétriquement, la partie d'extension 9 du panneau 5' comporte une première languette inférieure 12 et une seconde languette supérieure 13 s'étendant chacune dans la direction de la partie d'extension 8 du panneau 4', légèrement inclinée vers le haut, de manière à ce que les parties d'extrémité des languettes 12, 13 fassent face aux parties d'extrémité des languettes 10, 11, respectivement.

Une bande de pliage 32 est formée sur la partie d'extension 8 du panneau 4' à une hauteur correspondant à celle de la partie supérieure de la languette inférieure 10 et, de manière symétrique, une bande de pliage 33 est formée sur la partie d'extension 9 du panneau 5' à une hauteur correspondant à celle de la partie supérieure de la languette inférieure 12.

Une petite encoche 34 de forme arrondie est pratiquée dans la partie inférieure de chacune des languettes 10, 11 et 12, 13, à partir du bord libre convergent 29 ou 31 correspondant.

Ainsi, la plaque est symétrique par rapport à un axe central passant au milieu des panneaux 3', 7' et 7".

Pour former le socle 1 à partir de cette plaque, on plie la plaque le long des bandes de pliages 14, 15, 16 et 17 et on insère la languette 20 du panneau 6" dans l'encoche 18 du panneau 6' et la languette 21 dans l'encoche 19 du panneau 6' de manière à former le pourtour de socle fermé.

Ensuite, on replie le couvercle formé des panneaux 7' et 7" le long des bandes de pliage 24 et 25, et on insère la languette 22 du panneau 6' dans l'encoche 26 de la partie de couvercle 7" et on insère la languette 23 du panneau 6" dans l'encoche 27 de la partie de couvercle 7".

On obtient ainsi le socle représenté sur la Fig. 2 avec sa paroi frontale 3, ses deux parois latérales 4, 5, sa paroi arrière 6 constituée des deux panneaux 6', 6" reliés entre eux par le système de languette/encoche, et son couvercle 7 relié à la paroi arrière par le système de languette/encoche, permettant ainsi de rigidifier l'ensemble du socle.

Dans le socle obtenu par pliage de la plaque représentée sur la Fig. 3, la partie de couvercle 7' repose sur les bords libres restant des parties supérieures des panneaux 4' et 5' qui sont légèrement inclinés vers l'arrière du socle, de sorte que la surface formée par le panneau 7' et destinée à supporter une étagère est légèrement inclinée vers l'arrière.

Toutefois, dans le cas où les bords libres restant sur les parties supérieures des panneaux sont parallèles à la bande de pliage 24, la partie de couvercle 7' reposera sur ces bords libres, de sorte que la surface formée par le panneau 7' et destinée à supporter une étagère sera horizontale.

Le socle 1 est ainsi prêt à recevoir une étagère adaptée.

Comme représenté sur la Fig. 1, l'étagère 2 comprend un cadre d'étagère formé de quatre parois réparties en deux parois latérales 35 et 36, une paroi inférieure 37 et une paroi supérieure 38, une paroi de fond 39, et deux rayons 40 et 41.

Comme pour le socle, le cadre d'étagère constitué des parois 35, 36, 37 et 38 et la paroi de fond 39 peuvent être formé d'une seule plaque (non représentée) en polypropylène pliée le long de bandes de pliage préformée, et emboîtée par un système de languette/encoche.

De même, les rayons 40 et 41 peuvent être formés d'une seule plaque (non représentée) en polypropylène pliée le long de bandes de pliage préformées et emboîtée dans le cadre d'étagère par un système de languette/encoche.
Les

Les parois 35, 36, 37 et 38 constituant le cadre d'étagère comportent une double épaisseur de matériau de manière à rigidifier l'ensemble.

Des encoches sont prévues dans la face arrière de l'étagère, de manière déboucher entre les deux épaisseurs de matériau des parois latérales 35 et 36 de l'étagère.

Ces encoches ont une position et une forme adaptée pour recevoir les languettes 10, 11, 12 et 13 du socle 1.

Après avoir monté le socle 1, on place la partie arrière de la paroi inférieure 37 de l'étagère sur la surface formée par le premier panneau de couvercle 7' du socle et on insère les languettes 10, 11, 12 et 13 du socle dans les encoches situées dans la face arrière de l'étagère de manière à ce que les languettes 10, 11, 12, 13 s'étendent en direction de la face avant de l'étagère à l'intérieur des parois latérales 35, 36 de l'étagère entre les deux épaisseurs.

Le présentoir est prêt à être utilisé lorsque la paroi arrière 39 de l'étagère bute contre les bords légèrement inclinés vers l'arrière 29 et 31 des parties d'extension 8 et 9 du socle et que les bords inférieurs des quatre encoches à l'arrière de l'étagère s'encliquètent respectivement dans les encoches 34 de forme arrondie pratiquées dans les parties inférieures des languettes 10, 11 et 12, 13.

Grâce à ces encoches 34, la fixation de l'étagère sur le socle est assurée sans utilisation de moyens de fixation accessoires.

Ce présentoir peut par exemple être utilisé dans le commerce, pour la présentation de produits.

L'ensemble des propriétés et possibilités mentionnées ci-dessus fournissent une contribution importante à la réduction de la quantité de déchets et ainsi à la protection de l'environnement, tout en fournissant un présentoir robuste, économique, et extrêmement facile à monter.

## Revendications

1. Présentoir comportant un socle (1) et une étagère (2) montée sur ledit socle (1), ledit socle (1) comportant au moins quatre parois (3, 4, 5, 6) se faisant face deux à deux, réunies de façon à former un pourtour de socle fermé, et une partie de couvercle (7, 7') comprenant au moins une surface supportant l'étagère (2), **caractérisé en ce que**
ledit socle est formé d'une seule plaque en matière alvéolaire ou pleine pliée;
les au moins quatre parois dudit socle comprennent une paroi frontale (3), une paroi arrière (6), une première paroi latérale (4) et une seconde paroi latérale (5) faisant face à la première paroi latérale (4), lesdites parois latérales (4, 5) comportant chacune sur leur partie supérieure une partie d'extension (8, 9) formant un montant, chacune de ces parties d'extension (8, 9) comportant au moins une languette (10, 11; 12, 13) s'étendant dans la direction frontale du socle;
lesdites languettes (10, 11; 12, 13) de chacune de ces parties d'extensions (8, 9) étant insérées de manière amovible dans des encoches correspondantes formées dans la face arrière de l'étagère (2), fixant ainsi ladite étagère (2) sur ledit socle.

2. Présentoir selon la revendication 1, **caractérisé en ce que** la paroi arrière (6) du socle est constituée de deux panneau (6', 6") réunis par un système de languette/encoche.

3. Présentoir selon la revendication 1 ou 2, **caractérisé en ce que** le couvercle (7) du socle est réunis à la paroi arrière (6) du socle par un système de languette/encoche.

4. Présentoir selon l'une quelconque des revendications 1 à 3, **caractérisé en ce que** l'étagère comprend un cadre d'étagère constitué d'une paroi de fond (39) et de quatre parois (35, 36, 37 et 38) comportant chacun une double épaisseur de matériau et en que les languettes (10, 11, 12, 13) des parties d'extension (8, 9) du socle insérées dans les encoches correspondantes formées dans la face arrière de l'étagère (2) s'étendent entre les deux épaisseurs de matériau des parois latérales (35, 36) de l'étagère.

5. Présentoir selon l'une quelconque des revendications précédentes, **caractérisé en ce que** le socle est en matière synthétique.

6. Présentoir selon la revendication 5, **caractérisé en ce que** le socle est en polypropylène.

7. Présentoir selon l'une quelconque des revendications précédentes, **caractérisé en ce que** chaque partie d'extension comporte au moins deux languettes.

8. Présentoir selon l'une quelconque des revendications précédentes, **caractérisé en ce que** les languettes comportent des encoches (34) dans lesquels s'engagent des bords respectifs des parois de l'étagère.
